# EUROPÄISCHE PATENTSCHRIFT

(11) **EP 3 135 817 B1**
(45) Veröffentlichungstag und Bekanntmachung des Hinweises auf die Patenterteilung: **04.09.2019**
(21) Anmeldenummer: 16178395.6
(22) Anmeldetag: 07.07.2016
(51) Int. Cl.: E01F 15/14

(54) **ANORDNUNG MIT EINER WEITERFÜHRENDEN SCHUTZEINRICHTUNG, EINEM DAVOR ANGEORDNETEN ANPRALLDÄMPFER SOWIE EINEM DAZWISCHEN ANGEORDNETEN ANSCHLUSSSYSTEM**
ARRANGEMENT WITH A CONTINUED PROTECTION DEVICE, AN IMPACT ATTENUATOR PLACED BEFORE IT AND A CONNECTION SYSTEM PLACED BETWEEN THEM
ENSEMBLE AVEC D'UN DISPOSITIF DE PROTECTION, UN AMORTISSEUR DE CHOC PLACÉ DEVANT ET UN SYSTÈME DE RACCORDEMENT ENTRE LES DEUX

(30) Priorität: 24.08.2015 DE 102015114038
(43) Veröffentlichungstag der Anmeldung: 01.03.2017
(73) Patentinhaber: SPS SCHUTZPLANKEN GMBH, 63743 Aschaffenburg (DE)
(72) Erfinder: Urlberger, Karl, 63743 Aschaffenburg (DE)
(74) Vertreter: Staeger & Sperling Partnerschaftsgesellschaft mbB

(56) Entgegenhaltungen:
- DE-A1- 3 742 356
- DE-A1- 3 914 208
- DE-U1-202004 011 701
- DE-U1-202005 006 224
- US-A- 4 815 565

## Beschreibung

Die Erfindung betrifft eine Anordnung mit einer weiterführenden Schutzeinrichtung, einem davor angeordneten Anpralldämpfer sowie einem dazwischen angeordneten Anschlusssystem.

Anschlusssysteme zwischen zwei weiterführenden Schutzeinrichtungen unterschiedlicher Bau- und Konstruktionsart sind im Stand der Technik bekannt. Bei diesen Schutzeinrichtungen unterschiedlicher Bau- und Konstruktionsart handelt es sich um zum Einen um Leitplankenkonstruktionen aus Metall und zum Anderen um Konstruktionen aus Beton. Bei diesen Konstruktionen wurde ein Übergangsblech an die Betonkonstruktion angeformt und mit den Schutzplanken und der Betonwand verbunden. Die Zugband - Ausbildungen wurden lediglich aneinander angeschlossen.

Schutzeinrichtungen und Anpralldämpfer des vorliegenden technischen Gebiets sind beispielsweise aus der DE 20 2005 006 224 U1 und der US 4 815 565 A bekannt, wobei ein Verbindungselement zwischen der Schutzeinrichtung und dem Anpralldämpfer angeordnet ist. Bei der vorliegenden Erfindung wird jedoch ein Anpralldämpfer an eine weiterführenden Schutzeinrichtung angeschlossen, wobei zwei Probleme zu bewältigen sind: der Anpralldämpfer muss neben seiner Aufgabe, ein aufprallendes Fahrzeug soweit abzudämpfen, dass die Insassen keinen Schaden nehmen, auch ein seitlich auftreffende Fahrzeuge ableiten. Gleichzeitig muss aber auch die weiterführende Schutzeinrichtung ihre Aufgabe über ihre gesamte Länge hinweg erfüllen. Hierzu weist sie üblicher Weise eine im Erdreich verankerte Absenkung auf, die die bei einem seitlichen Anprall auftretenden Zugkräfte einleitet. Wenn jedoch ein Anpralldämpfer vor einer weiterführenden Schutzeinrichtung angeordnet ist, kann eine Absenkung nicht ausgeführt werden.

Der Erfindung liegt daher die Aufgabe zugrunde, ein Anschlußsystem zu schaffen, bei dem die Zugbandfunktionen beider Einrichtungen, nämlich sowohl die der weiterführenden Schutzeinrichtung als auch die des Anpralldämpfers voll funktionsfähig sind.

Die Aufgabe wird erfindungsgemäß durch eine Anordnung gemäß dem Hauptanspruchs mit einem Anschlusssystem zwischen einer weiterführenden Schutzeinrichtung und einem davor angeordneten Anpralldämpfer dadurch gelöst, dass an der Schutzeinrichtung eine Anschlussplanke angeordnet ist und ein formschlüssiges Verbindungselement zwischen der Anschlussplanke der Schutzeinrichtung und dem letzten Anpralldämpferelement angeordnet ist und straßenseitlich der Anschlussplanke und zwischen dieser und dem formschlüssigen Verbindungselement mindestens ein Übergangsdämpfungselement angeordnet ist.

Erfindungsgemäß ist vorgesehen, dass an der weiterführenden Schutzeinrichtung zumindest eine Abspannung in Richtung Anpralldämpfer führt und im Endbereich des Anpralldämpfers im Boden verankert ist.

Der Anpralldämpfer steht auf einem Betonfundament und die mindestens eine Abspannung ist im Betonfundament verankert.

Stellt die weiterführende Schutzeinrichtung ein höheres Rückhaltevermögen durch mindestens zwei Schutzplanken bereit, dann ist jede Schutzplanke mit einer eigenen Abspannung versehen.

Die Anschlussplanke ist eine Verlängerung einer unteren Schutzplanke der weiterführenden Schutzeinrichtung und im Endbereich letzterer Straßen abgewandt abgebogen und bildet mit dem Verbindungselement von oben gesehen einen Freiraum zur Aufnahme des mindestens einen Übergangsdämpfungselements.

Die Aufgabe wird ebenfalls durch eine Anordnung nach dem unabhängigen Anspruch 5 gelöst.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1: eine schematische Ansicht eines Anschlusssystems zwischen einer weiterführenden Schutzeinrichtung und einem davor angeordneten Anpralldämpfer von der Seite;
- Fig. 2: eine schematische Ansicht des Anschlusssystems aus Fig. 1 von oben;
- Fig. 3: eine schematische Ansicht eines Anschlusssystems zwischen einer weiterführenden Schutzeinrichtung aus Beton und einem davor angeordneten Anpralldämpfer von oben.

Die Figuren 1 und 2 zeigt ein Anschlußsystem 1 zwischen einer weiterführenden Schutzeinrichtung 2 und einem davor angeordneten Anpralldämpfer 3, wobei ein formschlüssig angeschlossenes Verbindungselement 4 zwischen einer Anschluß-Planke 4 der Schutzeinrichtung 2 und dem letzten Anpralldämpferelement 3' angeordnet ist und straßenseitlich der Anschlussplanke 5 und zwischen dieser und dem formschlüssig angeschlossen Verbindungselement 4 mindestens ein Übergangsdämpfungselement 6 angeordnet ist.

An der weiterführenden Schutzeinrichtung 2 ist zumindest eine Abspannung 10, 13 ausgebildet, die in Richtung Anpralldämpfer 3 führt und im Endbereich 7 des Anpralldämpfers 3 mittelbar oder unmittelbar im Boden verankert ist.

Im dargestellten Ausführungsbeispiel steht der Anpralldämpfer auf einem Betonfundament 12 und die mindestens eine Abspannung ist im Betonfundament verankert.

Das dargestellt Anschlußsystem 1 ist bei einer weiterführende Schutzeinrichtung 1 mit einem höheren Rückhaltevermögen eingesetzt. Es stellt mindestens zwei im Wesentlichen übereinander angeordnete Schutzplanken 8, 9 bereit, wobei jede Schutzplanke mit einer eigenen Abspannung 10 versehen ist.

Im dargestellten Ausbildungsbeispiel ist die Anschlussplanke eine Verlängerung der unteren Schutzplanke der weiterführenden Schutzeinrichtung 2. Sie ist in ihrem Endbereich von der Straße weg abgebogen und bildet mit dem Verbin-. dungselement 4, von oben gesehen, einen Freiraum 11 zur Aufnahme des mindestens einen Übergangsdämpfungselements 6 bildet.

Figur 3 zeigt eine schematische Ansicht eines Anschlusssystems zwischen einer weiterführenden Schutzeinrichtung aus Beton und einem davor angeordneten Anpralldämpfer von oben.

Die weiterführenden Schutzeinrichtung 20 aus Beton weist ein Übergangselement 21 auf, das aus Stahl oder auch aus Beton gefertigt sein kann. Das Übergangselement 21 ist an seinem dem Anpralldämpfer zugewandten Ende mit mindestens einer Aufnahme 22 für eine Anschlussplanke 25 ausgebildet. Die Aufnahme kann beidseitig des Übergangselements 21 ausgebildet sein, dies jedoch nur im Falle, dass zu beiden Seiten Fahrbahnen sind. Die Anschlussplanken 25 sind an dem Übergangselement 21 angeschraubt, sie können aber auch angeschweißt sein.

Die weiterführenden Schutzeinrichtung 20 weist eine mittig angeordnete Abspannung 24 auf, die ein Stahlseil oder ein Stahlband sein kann. Eine weitere Abspannung wird durch das formschlüssig angeschlossenes Verbindungselement 24 zwischen einem Dämpferelement 26 des Anpralldämpfers 23 und der Anschlussplanke 25 bereitgestellt.

## Patentansprüche

1. Anordnung mit einer weiterführenden Schutzeinrichtung (2), einem davor angeordneten Anpralldämpfer (3) sowie einem dazwischen angeordneten Anschlusssystem (1), wobei ein formschlüssig angeschlossenes Verbindungselement (4) zwischen einer Anschlussplanke der Schutzeinrichtung (2) und dem letzten Anpralldämpferelement (3') angeordnet ist, straßenseitig der Anschlussplanke (5) und zwischen dieser und dem formschlüssigen Verbindungselement (4) mindestens ein Übergangsdämpfungselement (6) angeordnet ist, an der weiterführenden Schutzeinrichtung (2) zumindest eine Abspannung (10) in Richtung Anpralldämpfer (3) führt und die Abspannung (10) im Endbereich (7) des Anpralldämpfers (3) mittelbar oder unmittelbar im Boden verankert ist.

2. Anordnung nach Anspruch 1, wobei der Anpralldämpfer (3) auf einem Betonfundament (12) steht und die mindestens eine Abspannung (10) im Betonfundament (12) verankert ist.

3. Anordnung nach mindestens einem der Ansprüche 1 bis 2, wobei die weiterführende Schutzeinrichtung (2) ein höheres Rückhaltevermögen durch mindestens zwei Schutzplanken (8) bereit stellt, wobei jede Schutzplanke (8) mit einer eigenen Abspannung (10) versehen ist.

4. Anordnung nach mindestens einem der Ansprüche 1 bis 3, wobei die Anschlussplanke (5) eine Verlängerung einer unteren Schutzplanke (8) der weiterführenden Schutzeinrichtung (2) ist und im Endbereich (7) letzterer Straßen abgewandt abgebogen ist und mit dem Verbindungselement (4) von oben gesehen einen Freiraum (11) zur Aufnahme (22) des mindestens einen Übergangsdämpfüngselements (6) bildet.

5. Anordnung mit einer weiterführenden Schutzeinrichtung (20), einem davor angeordneten Anpralldämpfer (23) sowie einem dazwischen angeordneten Anschlusssystem (1), wobei die weiterführende Schutzeinrichtung (20) aus Beton ist und ein Übergangselement (21) aufweist, das aus Stahl oder auch aus Beton gefertigt ist und an seinem dem Anpralldämpfer (23) zugewandten Ende mit mindestens einer Aufnahme (22) für eine Anschlussplanke (25) ausgebildet ist, die an dem Übergangselement (21) angeschraubt ist und die weiterführenden Schutzeinrichtung (20) eine mittig angeordnete Abspannung (24) aufweist, die ein Stahlseil oder ein Stahlband sein kann, und wobei eine weitere Abspannung durch das formschlüssig angeschlossenes Verbindungselement (24') zwischen einem Dämpferelement (26) des Anpralldämpfers (23) und der Anschlussplanke (25) bereitgestellt ist.

## Claims

1. An arrangement comprising a continuing protection device (2), an impact damper (3) arranged in front of it, and an attachment system (1) arranged therebetween, wherein a connecting element (4) attached in a formfitting manner is arranged between an attachment plank of the projection device (2) and the last impact damper element (3'), at least one transition damping element (6) is arranged on the road side of the attachment plank (5) and between it and the formfitting connecting element (4), at least one anchoring (10) leads in the direction of the impact damper (3) on the continuing protection device (2), and the anchoring (10) is anchored indirectly or directly in the ground in the end region (7) of the impact damper (3).

2. The arrangement according to Claim 1, wherein the impact damper (3) stands on a concrete foundation (12) and the at least one anchoring (10) is anchored in the concrete foundation (12).

3. The arrangement according to at least one of Claims 1 to 2, wherein the continuing protection device (2) provides a higher restraint capacity by way of at least two protective planks (8), wherein each protective plank (8) is provided with a separate anchoring (10).

4. The arrangement according to at least one of Claims 1 to 3, wherein the attachment plank (5) is an extension of a lower protective plank (8) of the continuing protection device (2) and is bent over facing away from the road in the end region (7) of the latter and, viewed from above, with the connecting element (4) forms a free space (11) for accommodating (22) the at least one transition damping element (6).

5. An arrangement comprising a continuing protection device (20), an impact damper (23) arranged in front of it, and an attachment system (1) arranged therebetween, wherein the continuing protection device (20) is made of concrete and has a transition element (21), which is manufactured from steel or also from concrete and is formed having at least one receptacle (22) for an attachment plank (25) on its end facing away from the impact damper (23), which plank is screwed onto the transition element (21), and the continuing protection device (20) has a centrally arranged anchoring (24), which can be a steel cable or a steel strip, and wherein a further anchoring is provided by the connecting element (24') attached in a formfitting manner between a damper element (26) of the impact damper (23) and the attachment plank (25).

## Revendications

1. Ensemble avec un dispositif de protection continu (2), un amortisseur de choc (3) placé devant ainsi qu'un système de raccordement (1) agencé entre les deux, dans lequel un élément de liaison raccordé par complémentarité de forme (4) est agencé entre une glissière de raccordement du dispositif de protection (2) et le dernier élément amortisseur de choc (3'), au moins un élément d'amortissement de transition (6) est agencé côté route de la glissière de raccordement (5) et entre celle-ci et l'élément de liaison par complémentarité de forme (4), au moins un hauban (10) conduit au niveau du dispositif de protection continu (2) en direction de l'amortisseur de choc (3) et le hauban (10) est ancré dans la zone d'extrémité (7) de l'amortisseur de choc (3) directement ou indirectement dans le sol.

2. Ensemble selon la revendication 1, dans lequel l'amortisseur de choc (3) se trouve sur une fondation en béton (12) et l'au moins un hauban (10) est ancré dans la fondation en béton (12).

3. Ensemble selon au moins l'une quelconque des revendications 1 à 2, dans lequel le dispositif de protection continu (2) met à disposition une plus grande capacité de retenue par au moins deux glissières de sécurité (8), dans lequel chaque glissière de sécurité (8) est dotée d'un propre hauban (10).

4. Ensemble selon au moins l'une quelconque des revendications 1 à 3, dans lequel la glissière de raccordement (5) est un prolongement d'une glissière de sécurité inférieure (8) du dispositif de protection continu (2) et est recourbée à l'opposé des dernières routes dans la zone d'extrémité (7) et forme avec l'élément de liaison (4) vu d'en haut un espace libre (11) pour la réception (22) de l'au moins un élément d'amortissement de transition (6).

5. Ensemble avec un dispositif de protection continu (20), un amortisseur de choc (23) placé devant ainsi qu'un système de raccordement (1) agencé entre les deux, dans lequel le dispositif de protection continu (20) est en béton et présente un élément de transition (21), qui est fabriqué en acier ou également en béton et est réalisé au niveau de son extrémité tournée vers l'amortisseur de choc (23) avec au moins un logement (22) pour une glissière de raccordement (25), qui est vissée à l'élément de transition (21) et le dispositif de protection continu (20) présente un hauban agencé au milieu (24), qui peut être un câble d'acier ou une bande d'acier, et dans lequel un autre hauban est mis à disposition par l'élément de liaison raccordé par complémentarité de forme (24') entre un élément amortisseur (26) de l'amortisseur de choc (23) et la glissière de raccordement (25).
